# EUROPÄISCHE PATENTSCHRIFT

(11) **EP 3 192 571 B1**
(45) Veröffentlichungstag und Bekanntmachung des Hinweises auf die Patenterteilung: **28.08.2019**
(21) Anmeldenummer: 17151254.4
(22) Anmeldetag: 12.01.2017
(51) Int. Cl.: A63B 5/11, A63B 17/04, A63B 21/02

(54) **BAUTEIL FÜR EINE HALTEVORRICHTUNG ZUM HALTEN WENIGSTENS EINES TUCHES, HALTEVORRICHTUNG UND SPORTGERÄT**
COMPONENT FOR A HOLDING DEVICE FOR HOLDING AT LEAST ONE CLOTH, HOLDING DEVICE AND SPORT DEVICE
COMPOSANT POUR UN DISPOSITIF DE RETENUE DESTINÉ À RETENIR AU MOINS UNE SERVIETTE, DISPOSITIF DE RETENUE ET ÉQUIPEMENT SPORTIF

(30) Priorität: 15.01.2016 DE 202016100185 U
(43) Veröffentlichungstag der Anmeldung: 19.07.2017
(73) Patentinhaber: Gebhardt Freizeit-Technik GmbH & Co. KG, 70376 Stuttgart (DE)
(72) Erfinder: Gebhardt, Alexander Tobias, 70376 Stuttgart (DE)
(74) Vertreter: Spengler, Robert

(56) Entgegenhaltungen:
- EP-A1- 2 821 111
- WO-A1-2008/103294
- WO-A1-2016/004462
- FR-A1- 2 844 206
- US-A- 5 385 518
- US-B1- 7 018 322

## Beschreibung

Die vorliegende Erfindung betrifft ein Bauteil für eine Haltevorrichtung zum Halten wenigstens eines Tuches in einem Zustand, in welchem das Tuch in einer Ebene aufgespannt ist, eine Haltevorrichtung mit einem derartigen Bauteil sowie ein Sportgerät mit einem derartigen Bauteil oder mit einer derartigen Haltevorrichtung.

Unter einem Trampolin versteht man gemeinhin ein Sportgerät, wie es beispielsweise aus der DE 10 2005 060 405 A1 bekannt ist. Ein bekanntes Trampolin umfasst für gewöhnlich eine Rahmenkonstruktion, eine Mehrzahl an Federelementen sowie ein innerhalb der Rahmenkonstruktion von den Federelementen gehaltenes Tuch oder Sprungtuch. Hierzu weisen die Federelemente in der Regel zwei einander entgegengesetzte Endabschnitte auf, von denen einer an der Rahmenkonstruktion und der andere am Sprungtuch angreift, so dass das Sprungtuch infolge der umfänglich um das Sprungtuch verteilten Federelemente, die jeweils eine Zugkraft auf das Sprungtuch ausüben, in einem in einer Ebene aufgespannten Zustand gehalten ist.

Ferner ist aus der EP 2 821 111 A1 ein Trampolin mit einer Rahmenkonstruktion bekannt, an welcher ein Sprungtuch in einer Ebene liegend gelagert ist. Die Rahmenkonstruktion weist einen ersten Rahmen auf, welcher in der Ebene des Sprungtuchs liegt und welcher das Sprungtuch umschließt. Unterhalb des ersten Rahmens weist die Rahmenkonstruktion einen zweiten Rahmen auf. Zur Befestigung des Sprungtuchs sind an der Rahmenkonstruktion Seile vorgesehen, wobei die Seile jeweils mit einem Ende am Sprungtuch befestigt und am ersten Rahmen umgelenkt sind, so dass die umgelenkten Segmente der Seile in einem Neigungswinkel zur Ebene des Sprungtuchs in Richtung des zweiten Rahmens verlaufen. Die Seile sind mittels elastischer Elemente, die zwischen dem ersten und zweiten Rahmen angeordnet sind, am zweiten Rahmen befestigt.

Wird ein derartiges Sportgerät in einer geschlossenen Räumlichkeit wie zum Beispiel einer Sporthalle oder einem anderen Ort mit einer beschränkten Fläche wie zum Beispiel einer freien Sportanlage eingesetzt, so erweist sich eine vom Sportgerät beanspruchte Stellfläche aufgrund der Begrenztheit der zur Verfügung stehenden Fläche als kritischer Faktor. Um den verfügbaren Platz besser nutzen zu können ist es ganz allgemein von Vorteil, wenn ein Sportgerät so wenig Stellfläche beansprucht wie möglich.

Es ist daher die Aufgabe der vorliegenden Erfindung, ein Bauteil für eine Haltevorrichtung, eine Haltevorrichtung sowie ein Sportgerät zu schaffen, die es erlauben, unter Beanspruchung einer möglichst minimalen Stellfläche ein Tuch in einem in einer Ebene aufgespannten Zustand zu halten, wobei von einer Haltevorrichtung in dieser Ebene möglichst wenig Platz beansprucht wird.

Diese Aufgabe wird durch ein Bauteil mit den Merkmalen des Anspruchs 1, durch eine Haltevorrichtung mit den Merkmalen des Anspruchs 5 und durch ein Sportgerät mit den Merkmalen des Anspruchs 8 gelöst.

Anders als bekannte Bauteile für eine Haltevorrichtung zum Halten eines Tuches in einem in einer Ebene aufgespannten Zustand ist das Bauteil der vorliegenden Erfindung derart ausgebildet, dass während des Haltens des Tuches, wenn der Endabschnitt des Federelementes am Befestigungselement angebracht ist, das Rahmenelement von der Ebene beabstandet ist. Hierbei definiert sich der Abstand zur Ebene wie allgemein üblich in einer Normalenrichtung zur Ebene. Somit ist das Rahmenelement des erfindungsgemäßen Bauteils auf einer Seite derjenigen Ebene positioniert, in der das Tuch aufgespannt ist und nicht wie bei bekannten Bauteilen ganz oder teilweise in dieser Ebene. Andererseits muss das Federelement eine Zugkraft auf das Tuch ausüben die ebenfalls in dieser Ebene liegt, damit das Tuch in dieser Ebene in einem aufgespannten Zustand gehalten werden kann. Somit muss auch eine Stelle, an welcher das Federelement am Befestigungselement angebracht ist innerhalb dieser Ebene liegen. Da einerseits die Stelle, an welcher das Federelement am Befestigungselement angebracht ist in der Ebene liegt in welcher das Tuch aufgespannt ist und andererseits das Rahmenelement von dieser beabstandet auf einer Seite der Ebene und nicht innerhalb derselben angeordnet ist, beansprucht das erfindungsgemäße Bauteil in dieser Ebene weniger Platz. Eine erfindungsgemäße Haltevorrichtung zum Halten eines Tuches einer bestimmten Fläche kann folglich eine geringere Ausdehnung aufweisen als eine bekannte Haltevorrichtung zum Halten eines Tuches derselben Fläche, bzw. mit einer erfindungsgemäßen Haltevorrichtung lässt sich ein Tuch mit einer größeren Fläche halten als mit einer bekannten Haltevorrichtung mit denselben Abmessungen wie die erfindungsgemäße Haltevorrichtung. Ist das Befestigungselement an einem äußeren Rand des Rahmenelementes angeordnet, so kann die von der Haltevorrichtung beanspruchte Fläche relativ zur Fläche des zu haltenden Tuches minimiert werden. Entsprechendes gilt für ein Sportgerät der vorliegenden Erfindung im Vergleich zu bekannten Sportgeräten oder Trampolinen.

Das erfindungsgemäße Bauteil kann nur ein Rahmenelement aufweisen oder es kann auch mehrere, und zwar beliebig viele Rahmenelemente aufweisen. Insbesondere kann das Rahmenelement mit der Rahmenkonstruktion der Haltevorrichtung identisch sein, bzw. bei einigen Ausführungsformen einer erfindungsgemäßen Haltevorrichtung bildet nur ein Rahmenelement eines einzigen Bauteiles eine Rahmenkonstruktion der Haltevorrichtung. In solchen Fällen kann eine erfindungsgemäße Haltevorrichtung auch nur ein Bauteil bzw. nur eine Rahmenkonstruktion aufweisen. Insbesondere kann die Haltevorrichtung das wenigstens eine Federelement oder mehrere Federelemente aufweisen bzw. das eine Federelement oder mehrere Federelemente können Teil der Haltevorrichtung sein. Federelemente können als metallische Feder, beispielsweise als Spiralfeder, oder als Gummiseil bzw. Gummiseilstück ausgebildet sein.

Entsprechend kann das Bauteil ein Befestigungselement oder mehrere, und zwar beliebig viele Befestigungselemente aufweisen. Der Endabschnitt des Federelementes kann auf beliebige Art und Weise mit dem Befestigungselement befestigt sein. Beispielsweise kann der Endabschnitt des Federelementes lösbar oder unlösbar am Befestigungselement befestigt sein. So kann es sich bei dem Befestigungselement um ein Element mit einer Öffnung wie zum Beispiel einen Ring oder eine Öse handeln, worin sich der Endabschnitt einhaken lässt, oder aber um ein stiftförmiges oder gebogenes Element, an welchem der Endabschnitt umfänglich angehakt werden kann. Ferner kann der Endabschnitt am Befestigungselement angelenkt oder mit diesem verrastet sein. Ganz allgemein können auch Endabschnitte mehrerer Federelemente an demselben Befestigungselement befestigt sein, bzw. bei einer erfindungsgemäßen Haltevorrichtung oder einem erfindungsgemäßen Sportgerät können mehrere Endabschnitte an demselben Befestigungselement befestigt sein.

Bei einer bevorzugten Ausführungsform des erfindungsgemäßen Bauteiles sind sowohl das Rahmenelement als auch das Befestigungselement länglich ausgebildet und im Wesentlichen zueinander parallel oder das Rahmenelement und/oder das Befestigungselement sind bogenförmig ausgebildet. Gerade ausgeführte Bauteile können insbesondere für Haltevorrichtungen verwendet werden, deren Rahmenkonstruktion wenigstens eine gerade Seite aufweist. Beispielsweise kann das Rahmenelement einen beliebig profilierten Querschnitt aufweisen, während das Befestigungselement als Stab oder Stange ausgebildet ist. Hingegen können Bauteile mit bogenförmigen Elementen für runde oder ovale Haltevorrichtung verwendet werden.

Darüber hinaus können das Rahmenelement und das Befestigungselement aus einem beliebigen Material gefertigt sein. Insbesondere können das Rahmenelement und/oder das Befestigungselement vollständig oder teilweise aus Metall oder aus Holz oder aus Kunststoff hergestellt sein.

Bei einer bevorzugten Ausführungsform eines erfindungsgemäßen Bauteils ist das Befestigungselement als Drahtseil ausgebildet. Ein Drahtseil als Befestigungselement ist von Vorteil, da es sowohl eine hohe mechanische Stabilität als auch eine gewisse Flexibilität mit sich bringt.

Obwohl bei der erfindungsgemäßen Haltevorrichtung das Rahmenelement des Bauteils von der Ebene, in welcher das Tuch gehalten ist, beabstandet ist und sich auf einer Seite dieser Ebene befindet, können sich andere Teile der Rahmenkonstruktion dennoch innerhalb dieser Ebene befinden oder bezüglich des Rahmenelementes auf einer jeweiligen anderen Seite dieser Ebene befindlich sein. Vorzugsweise befindet sich jedoch die gesamte Rahmenkonstruktion und nicht nur das Rahmenelement auf derselben Seite der Ebene, da dadurch im Allgemeinen die kleinste Stellfläche erreicht wird.

Ganz allgemein kann die Rahmenkonstruktion einer erfindungsgemäßen Haltevorrichtung von beliebiger Form sein. So kann die Rahmenkonstruktion von rechteckiger oder quadratischer oder runder oder ovaler oder dreieckiger oder vieleckiger Form sein. Vorteilhafterweise entspricht dabei die Form der Rahmenkonstruktion im Wesentlichen der Form des zu haltenden Tuches. Ganz allgemein lassen sich mit einer erfindungsgemäßen Haltevorrichtung beliebig geformte Tücher halten.

Besonders bevorzugt ist die erfindungsgemäße Haltevorrichtung zum Halten von zwei oder mehreren Tüchern ausgebildet. Zu diesem Zweck kann die Haltevorrichtung entsprechend viele Rahmenkonstruktionen aufweisen, oder aber sie weist nur eine einzige Rahmenkonstruktion auf, die zum Halten entsprechend vieler Tücher ausgebildet ist. Dabei kann die Haltevorrichtung zum Halten von Tüchern mit jeweils unterschiedlichen Formen vorgesehen sein. Bei derartigen Haltevorrichtungen kann sich der Effekt der Platzersparnis mit der Anzahl der gehaltenen Tücher vervielfachen. So können unter Umständen mehrere Quadratmeter an Flächenbedarf für die Haltevorrichtung eingespart werden, obwohl einzelne erfindungsgemäße Bauteile derselben eine Verkürzung eines Längenmaßes ihrer Rahmenkonstruktion von lediglich wenigen Zentimetern bedingen. Ferner können bei derartigen Haltevorrichtungen Endabschnitte von Federelementen, die an jeweils benachbart angeordneten Tüchern angreifen, an demselben Befestigungselement befestigt sein. Im Unterschied zu bekannten Haltevorrichtungen zum Halten mehrerer Tücher wird hierdurch eine zweite Befestigungsreihe für die Federelemente eingespart, was zu einer weiteren Verringerung des Platzbedarfes durch die Haltevorrichtung beiträgt.

Bei dem erfindungsgemäßen Sportgerät handelt es sich vorzugsweise um ein Trampolin. Entsprechend handelt es sich bei dem Tuch vorzugsweise um ein elastisches Tuch oder ein Sprungtuch.

Obwohl das Tuch ganz allgemein mit beliebig orientierter Ebene gehalten werden kann, beispielsweise kann diese Ebene mit der Horizontalen einen Winkel einschließen oder bilden, ist bei dem erfindungsgemäßen Sportgerät vorteilhafterweise die Ebene im Wesentlichen horizontal ausgerichtet. Bei einer horizontal ausgerichteten Ebene kann sich das Rahmenelement oder auch die gesamte Rahmenkonstruktion ganz allgemein oberhalb der Ebene bzw. des Tuches befinden oder aber unterhalb der Ebene bzw. des Tuches. Bevorzugt ist bei Sportgeräten der letztere Fall, bei dem sich das Rahmenelement bzw. die Rahmenkonstruktion unterhalb der Ebene bzw. des Tuches befindet, da dann nämlich Fläche, die ansonsten aus Sicherheitsgründen gepolstert werden müsste, verringert werden kann. Infolge der Verringerung der zu polsternden Fläche werden zudem eine Erhöhung der Sicherheit und eine Kostenersparnis bewirkt. Bei einigen Ausführungsformen der Erfindung mit mehreren in derselben Ebene gehaltenen Tüchern liegen in dieser Ebene neben den von den Tüchern eingenommenen Flächen oder Sprungflächen lediglich im Wesentlichen reine Federflächen vor.

Nachfolgend wird die Erfindung anhand bevorzugter Ausführungsbeispiele unter Zuhilfenahme von Zeichnungen näher erläutert. Dabei zeigen:
- Figur 1: ein Bauteil für eine Haltevorrichtung;
- Figur 2: einen Querschnitt durch das Bauteil der Figur 1 mit einem daran angebrachten Federelement;
- Figur 3: eine Draufsicht auf ein Sportgerät;
- Figur 4: einen Querschnitt durch das Sportgerät der Figur 3;
- Figur 5: eine Draufsicht auf ein Sportgerät mit zwei quadratischen Tüchern;
- Figur 6: einen Querschnitt durch ein Bauteil des Sportgerätes der Figur 5;
- Figur 7: ein weiteres Bauteil für eine Haltevorrichtung;
- Figur 8: eine Draufsicht auf ein Sportgerät mit zwei runden Tüchern.

In der Figur 1 ist ein Bauteil 1 für eine Haltevorrichtung, die zum Halten eines Tuches in einem in einer Ebene aufgespannten Zustand vorgesehen ist, in einer räumlichen Darstellung gezeigt. Das Bauteil 1 umfasst ein Rahmenelement 2 und ein Befestigungselement 3 sowie mehrere Haltelemente 5.

Bei dem Rahmenelement 2 handelt es sich im Wesentlichen um ein längliches Hohlprofilteil aus Metall mit einem rechteckigen Querschnitt. An entgegengesetzten Endabschnitten des Rahmenelementes 2 sind Bohrungen oder Durchgangslöcher 4 ausgebildet, die zum Verbinden des Rahmenelementes 2 mit Rahmenelementen anderer Bauteile vorgesehen sind. Bei diesen anderen Bauteilen kann es sich um Bauteile handeln, die gleich dem in der Figur 1 gezeigten Bauteil 1 ausgebildet sind oder die anders ausgebildet sind als das gezeigte Bauteil 1. Indem das Rahmenelement 2 mit anderen Rahmenelementen verbunden wird lässt sich eine Rahmenkonstruktion der Haltevorrichtung herstellen, wobei das Rahmenelement 2 einen Teil dieser Rahmenkonstruktion bildet und das Bauteil 1 insgesamt Teil der Haltevorrichtung ist. Entlang des Rahmenelementes 2 sind die Halteelemente 5 auf einer der beiden breiten Seitenflächen 6 des Rahmenelementes 2 mit rechteckigem Querschnitt aufgesetzt. Auch bei den Halteelementen 5 handelt es sich um Hohlprofilteile aus Metall mit einem rechteckigen Querschnitt, die vorliegend jedoch eine größere lichte Höhe aufweisen als das Rahmenelement 2 und die zudem wesentlich kürzer sind als das Rahmenelement 2. Das stabförmig ausgebildete Befestigungselement 3 erstreckt sich parallel zum Rahmenelement 2 durch alle Halteelemente 5 hindurch, wobei es an dem Rahmenelement 2 zugewandten, in der nachfolgenden Figur 2 zu sehenden Innenflächen 7 der Halteelemente 5 anliegt und mit diesen verschweißt oder verlötet und dadurch mit den Innenflächen 7 bzw. den Haltelementen 5 fest verbunden ist.

Am Befestigungselement 3 sind Federelemente 8 befestigt, die in der Haltevorrichtung zum gespannten Halten des bevorzugt elastischen Tuches vorgesehen sind. Dies ist im in der Figur 2 dargestellten Querschnitt durch das Bauteil 1 zu sehen. Im in der Figur 2 dargestellten Fall handelt es sich bei den Federelementen 8 um metallische Federn oder Spiralfedern, alternativ könnten aber auch Gummiseile als Federelemente 8 vorgesehen sein. Wie in der Figur 2 gezeigt ist, weist das Federelement 8 einen ersten Endabschnitt 9 und einen diesem entgegengesetzten zweiten Endabschnitt 10 auf. Während der erste Endabschnitt 9 im Wesentlichen kreisringförmig ausgebildet ist, weist der zweite Endabschnitt 10 die Form eines Hakens auf. Mit dem kreisringförmigen ersten Endabschnitt 9 kann das Federelement 8 wie in der Figur 2 zu sehen ist das Befestigungselement 3 umfänglich umfassen oder umschließen, bzw. mittels des kreisringförmigen ersten Endabschnittes 9 ist das Federelement 8 am Befestigungselement 3 befestigt, indem der erste Endabschnitt 9 das Befestigungselement 3 umfänglich umfasst oder umschließt. Der hakenförmige zweite Endabschnitt 10 ist dazu vorgesehen, am zu haltenden Tuch anzugreifen, so dass das Federelement 8 eine Zugkraft auf das Tuch ausüben kann. Dies ist in der Draufsicht auf ein Sportgerät in der Figur 3 zu sehen, bei dem es sich um ein Trampolin 11 handelt.

Das Trampolin 11 weist insgesamt vier Bauteile 1 auf, wie sie in der Figur 1 dargestellt sind, deren Rahmenelemente 2 zu einer quadratischen Rahmenkonstruktion 12 des Trampolins 11 verbunden sind. Alle Befestigungselemente 3 der Bauteile 1 befinden sich auf derselben Seite der Rahmenkonstruktion 12. Gemeinsam mit der Rahmenkonstruktion 12 bilden die Befestigungselemente 3 eine Haltevorrichtung 13, bzw. die Haltevorrichtung 13 wird durch die vier Bauteile 1 gebildet. Mittels der Haltevorrichtung 13 kann ein Tuch oder Sprungtuch 14 in einem gespannten Zustand gehalten werden. Hierzu greift eine Mehrzahl rings um das Sprungtuch 14 angeordneter Federelemente 8 mit ihren zweiten Endabschnitten 10 an einem Randbereich des Sprungtuches 14 an. Um das Angreifen der zweiten Endabschnitte 10 am Sprungtuch 14 zu erleichtern kann das Sprungtuch 14 mit einer Mehrzahl an Elementen wie zum Beispiel umfänglich verteilt angeordneten Einhakelementen oder metallverstärkten Ösen versehen sein, in welche die hakenförmigen zweiten Endabschnitte 10 eingehakt werden können. Mit ihren ersten Endabschnitten 9 sind die Federelemente 8 wie in der Figur 2 gezeigt an den Befestigungselementen 3 angebracht. Weil alle vier Seiten des Sprungtuches 14 von den Federelementen 8 eine zu den jeweiligen Befestigungselementen 3 hin gerichtete Kraft bzw. Zugkraft erfahren, wird das Sprungtuch 14 aufgespannt und in diesem Zustand gehalten.

Durch das aufgespannte Sprungtuch 14 wird eine Spannebene des Sprungtuches 14 oder einfach eine Ebene 15 definiert, die in der Figur 4, welche einen Querschnitt durch das Trampolin 11 der Figur 3 zeigt, gestrichelt eingezeichnet ist. Mit anderen Worten ist das Sprungtuch 14 in dieser Ebene 15 aufgespannt. Beispielsweise kann die Ebene 15 durch eine der beiden Oberflächen des Sprungtuches 14 definiert sein oder verlaufen, die zu den Zugkräften durch die Federelemente 8 parallel sind, oder durch irgendeine dazwischenliegende, zu diesen beiden Oberflächen parallele Ebene.

Bei der in der Figur 4 gezeigten normalen Aufstellung oder Anordnung bzw. Orientierung des Trampolins 11 ist die Ebene 15 horizontal ausgerichtet, während sich alle Rahmenelemente 2 aller Bauteile 1 und mithin auch die Rahmenkonstruktion 12 insgesamt unterhalb der Ebene 15 befinden, also auf einer unteren Seite der Ebene 15. Selbstverständlich kann das Trampolin 11 grundsätzlich auch anders aufgestellt werden. Beispielsweise kann das Trampolin 11 in einer gekippten Orientierung aufgestellt werden, in welcher die Ebene 15 einen beliebigen Winkel mit der Horizontalen bildet. Oder aber das Trampolin 11 kann um 180° gedreht aufgestellt werden, so dass sich alle Rahmenelemente 2 aller Bauteile 1 und mithin auch die Rahmenkonstruktion 12 insgesamt oberhalb der Ebene 15 befinden, also auf einer oberen Seite der Ebene 15.

Während nun bei bekannten Trampolinen Rahmenelemente, Befestigungselemente und auch das Sprungtuch innerhalb eines von einer Rahmenkonstruktion umfassten Bereiches liegen, sind beim Trampolin 11 die Rahmenelemente 2 bzw. die Rahmenkonstruktion 12 von der Ebene 15, in der das Sprungtuch 14 aufgespannt ist, beabstandet. Diese Trennung der Rahmenelemente 2 bzw. der Rahmenkonstruktion 12 von der Ebene 15, in welcher das Sprungtuch 14 aufgespannt ist, ist bei der in der Figur 4 dargestellten Orientierung des Trampolins 11 durch eine erhöhte Anordnung der Befestigungselemente 3 oberhalb der Rahmenelemente 2 und außerhalb des von den Rahmenelementen 2 umschlossenen Bereiches bedingt. Weil sich nun aber die Befestigungselemente 3 oberhalb der Rahmenelemente 2 und nicht im von den Rahmenelementen 2 umschlossenen Bereich befinden, kann dieser Bereich verkleinert werden, woraus eine Verkleinerung von äußeren Abmessungen des Trampolins 11 in horizontalen Richtungen resultiert und somit die vom Trampolin 11 beanspruchte Stellfläche kleiner wird. Alternativ kann wahlweise bei gleichbleibenden äußeren Abmessungen des Trampolins 11 in horizontalen Richtungen und gleichbleibender Stellfläche ein größeres Sprungtuch 14 von der Rahmenkonstruktion 12 gehalten und dadurch die Sprungfläche des Trampolins 11 vergrößert werden. Obwohl sich die Befestigungselemente 3 in der Figur 4 über den Rahmenelementen 2 befinden, wird die Benutzung des Tramplins 11 dadurch nicht behindert, da den Federelementen 8 infolge des Abstandes zwischen den Befestigungselementen 3 und den Rahmenelementen 2 genügend Raum verbleibt, um nach unten ausgelenkt zu werden ohne gegen die Rahmenelemente 2 zu stoßen.

Dieser Effekt der Platzersparnis vervielfacht sich bei Sportgeräten oder Trampolinen mit mehreren aufgespannt gehaltenen Tüchern oder Sprungtüchern. Insbesondere ermöglicht die Verwendung von Rahmenelementen 2 mit zentriertem Befestigungselement 3 oder zentrierten Befestigungselementen 3, komplexe Anlagenkonstellationen mit nur einem einzigen Bauteil zu realisieren. Hierdurch werden Kosten in der Produktion gespart. Zudem erweist sich die Montage als einfach.

Hierzu zeigt die Figur 5 beispielhaft ein Trampolin 16 mit einem ersten gespannt gehaltenen Sprungtuch 17 und einem zweiten gespannt gehaltenen Sprungtuch 18. Beide Sprungtücher 17 und 18 werden von einer Rahmenkonstruktion 19 gehalten, die aus Rahmenelementen 2 von sieben Bauteilen 1 einer Ausführungsform gebildet ist, wie sie die Figur 1 zeigt. Die Rahmenkonstruktion 19 ist dabei äußerlich von einer rechteckigen Form, die von einem der Bauteile 1 bzw. dessen Rahmenelement 2 in zwei gleich große quadratische Teilrahmen 20 und 21 unterteilt ist. Mittels Federelementen 8, die an Befestigungselementen 3 von Bauteilen 1 mit Rahmenelementen 2 befestigt sind, die einen ersten der Teilrahmen 20 bilden, wird das erste Sprungtuch 17 auf die im Zusammenhang mit dem Trampolin 11 bereits beschriebene Weise gehalten. Entsprechend wird das zweite Sprungtuch 18 mittels Federelementen 8 gehalten, die an Befestigungselementen 3 von Bauteilen 1 mit Rahmenelementen 2 befestigt sind, die einen zweiten der Teilrahmen 21 bilden.

Dabei kommt dem zwischen den beiden Sprungtüchern 17 und 18 angeordneten, die Rahmenkonstruktion 19 unterteilenden Bauteil 1 eine besondere Rolle zu, da dessen Rahmenelement 2 sowohl eine Seite des ersten Teilrahmens 20 als auch eine Seite des zweiten Teilrahmens 21 bildet. Somit können an Befestigungselementen 3 dieses Bauteiles 1 erste Endabschnitte 9 sowohl von Federelementen 8 angebracht werden, deren zweite Endabschnitte 10 am ersten Sprungtuch 17 angreifen als auch Endabschnitte 9 von Federelementen 8, deren zweite Endabschnitte 10 am zweiten Sprungtuch 18 angreifen. Dies ist in der Figur 6 dargestellt, die einen Querschnitt durch das die Rahmenkonstruktion 19 unterteilende Bauteil 1 zeigt. Im Vergleich zu zwei einzeln ausgebildeten Trampolinen ist die Stellfläche beim Trampolin 16 kleiner, da das die Rahmenkonstruktion 19 unterteilende Bauteil 1 beiden Teilrahmen 20 und 21 zugeordnet ist und das Trampolin 16 mit insgesamt sieben Bauteilen 1 daher insgesamt ein Bauteil 1 weniger aufweist als zwei Trampoline 11 von der Ausführungsform der Figur 3 mit insgesamt acht Bauteilen 1.

Obwohl in den bisher beschriebenen Ausführungsbeispielen die Sprungtücher von quadratischer Form und die Rahmenkonstruktionen ebenfalls von quadratischer oder von rechteckiger Form sind, sind grundsätzlich verschiedene Formen für die Sprungtücher als auch für die Rahmenkonstruktionen möglich.

Hierzu zeigt die Figur 7 beispielhaft ein Bauteil 22 für eine Haltevorrichtung zum Halten von zwei runden Tüchern in einem in einer Ebene aufgespannten Zustand. Das Bauteil 22 weist ein Rahmenelement 23 auf, das von der Form zweier ineinander übergehender und wieder auseinanderlaufender Kreisringabschnitte ist. Ein Befestigungselement 24 ist an einer Stelle auf das Rahmenelement 23 aufgesetzt, an der die beiden Kreisringabschnitte am weitesten ineinander übergehen.

Figur 8 zeigt ein Trampolin 25 mit einer Rahmenkonstruktion 26 zum Halten von zwei kreisförmigen Sprungtüchern 27 und 28. Die Rahmenkonstruktion 26 weist zwei nebeneinander angeordnete und teilweise ineinander übergehende, kreisringförmige Teilrahmen auf, wobei das Rahmenelement 23 des Bauteils 22 eine Verbindungsstelle oder Übergangsstelle der beiden Teilrahmen bildet. Mittels Federelementen 8 sind die Sprungtücher 27 und 28 auf die bereits beschriebene Weise in jeweiligen der Teilrahmen in einem gespannten Zustand gehalten. Hierbei sind sowohl der erste Endabschnitt 9 eines das erste Sprungtuch 27 haltenden Federelements 8 als auch der Endabschnitt 9 eines das zweite Sprungtuch 28 haltenden Federelements 8 am Befestigungselement 24 angebracht.

Auch beim Trampolin 25 ergibt sich sowohl durch die Anordnung des Befestigungselementes 24 außerhalb der von den Teilrahmen umschlossenen Bereiche als auch durch die Befestigung der Endabschnitte 9 von Federelementen 8, die jeweils verschiedene der Sprungtücher 27 und 28 halten, an demselben Befestigungselement 24 eine Verkleinerung der Stellfläche des Trampolins 25.

### Bezugszeichenliste

- 1.: Bauteil
- 2.: Rahmenelement
- 3.: Befestigungselement
- 4.: Durchgangslöcher
- 5.: Haltelemente
- 6.: Seitenfläche
- 7.: Innenfläche
- 8.: Federelement
- 9.: erster Endabschnitt
- 10.: zweiter Endabschnitt
- 11.: Trampolin
- 12.: Rahmenkonstruktion
- 13.: Haltevorrichtung
- 14.: Sprungtuch
- 15.: Ebene
- 16.: Trampolin
- 17.: Sprungtuch
- 18.: Sprungtuch
- 19.: Rahmenkonstruktion
- 20.: Teilrahmen
- 21.: Teilrahmen
- 22.: Bauteil
- 23.: Rahmenelement
- 24.: Befestigungselement
- 25.: Trampolin
- 26.: Rahmenkonstruktion
- 27.: Sprungtuch
- 28.: Sprungtuch

## Patentansprüche

1. Bauteil (1, 22) für eine Haltevorrichtung (13) zum Halten wenigstens eines Tuches (14, 17, 18, 27, 28) in einem in einer Ebene (15) aufgespannten Zustand, das
wenigstens ein Rahmenelement (2, 23), das für wenigstens einen Teilabschnitt (20, 21) einer Rahmenkonstruktion (12, 19, 26) der Haltevorrichtung (13) vorgesehen ist, sowie
wenigstens ein Federelement (8) und wenigstens ein Befestigungselement (3, 24) aufweist, an welchem das Federelement (8) befestigt ist, wobei das Federelement (8) während des Haltens des Tuches (14, 17, 18, 27, 28) eine Zugkraft auf das Tuch (14, 17, 18, 27, 28) ausübt, wobei
das Befestigungselement (3, 24) mit auf dem Rahmenelement (2, 23) aufgesetzten Halteelementen (5) fest verbunden, das Rahmenelement (2, 23) von der Ebene (15) beabstandet und das Federelement (8) an einer Stelle am Befestigungselement (3, 24) befestigt ist, die innerhalb dieser Ebene (15) liegt.

2. Bauteil (1) nach Anspruch 1, bei dem sowohl das Rahmenelement (2) als auch das Befestigungselement (3) länglich ausgebildet und im Wesentlichen zueinander parallel sind oder bei dem das Rahmenelement (23) und/oder das Befestigungselement bogenförmig ausgebildet sind.

3. Bauteil (1, 22) nach Anspruch 1 oder 2, bei dem das Rahmenelement (2, 23) und/oder das Befestigungselement (3, 24) vollständig oder teilweise aus Metall oder aus Holz oder aus Kunststoff hergestellt sind.

4. Bauteil (1, 22) nach einem der vorhergehenden Ansprüche, bei dem das Befestigungselement (3, 24) als Drahtseil ausgebildet ist.

5. Haltevorrichtung (13) zum Halten wenigstens eines Tuches (14, 17, 18, 27, 28) in einem in einer Ebene (15) aufgespannten Zustand mit wenigstens einem Bauteil (1, 22) nach einem der vorhergehenden Ansprüche, dessen Rahmenelement (2, 23), für wenigstens einen Teilabschnitt (20, 21) einer Rahmenkonstruktion (12, 19, 26) der Haltevorrichtung (13) vorgesehen ist.

6. Haltevorrichtung (13) nach Anspruch 5, bei der die Rahmenkonstruktion (12, 19, 26) von rechteckiger oder quadratischer oder runder oder ovaler oder dreieckiger oder vieleckiger Form ist.

7. Haltevorrichtung nach einem der Ansprüche 5 oder 6, die zum Halten von wenigstens zwei oder mehreren Tüchern (17, 18, 27, 28) ausgebildet ist.

8. Sportgerät (11, 16, 25) mit wenigstens einem Bauteil (1, 22) nach einem der Ansprüche 1 bis 4 oder mit wenigstens einer Haltevorrichtung (13) nach einem der Ansprüche 5 bis 7 und wenigstens einem Tuch (14, 17, 18, 27, 28), das in einem in einer Ebene (15) aufgespannten Zustand gehalten ist.

9. Sportgerät (11, 16, 25) nach Anspruch 8, bei dem die Ebene (15) im Wesentlichen horizontal ausgerichtet ist oder mit der Horizontalen einen Winkel einschließt.

## Claims

1. Component (1, 22) for a holding device (13) for holding at least one cloth (14, 17, 18, 27, 28) stretched in one plane (15), wherein
at least one frame element (2, 23) is provided as at least one partial section (20, 21) of a frame structure (12, 19, 26) of the holding device (13), as well as
at least one spring element (8) is provided and at least one fastening element (3, 24) is provided to which the spring element (8) is fastened, wherein the spring element (8) exerts traction on the cloth (14, 17, 18, 27, 28) during the holding of the cloth (14, 17, 18, 27, 28), wherein
the fastening element (3, 24) is fixedly connected with the holding elements (5) mounted on the frame element (2, 23), the frame element (2, 23) is spaced at a distance from the plane (15), and the spring element (8) is fastened at a position on the fastening element (3, 24) which lies within this plane (15).

2. Component (1) according to claim 1, wherein both the frame element (2) and the fastening element (3) are elongated and are substantially parallel to each other or wherein the frame element (23) and/or the fastening element are arcuate in form.

3. Component (1, 22) according to claim 1 or 2, wherein the frame element (2, 23) and/or the fastening element (3, 24) are made wholly or partly of metal or of wood or of plastic.

4. Component (1, 22) according to any one of the preceding claims, wherein the fastening element (3, 24) is designed as a wire cable.

5. Holding device (13) for holding at least one cloth (14, 17, 18, 27, 28) stretched in one plane (15), with at least one component (1, 22) according to one of the preceding claims, wherein the frame element (2, 23) is provided as at least one partial section (20, 21) of a frame structure (12, 19, 26) of the holding device (13).

6. Holding device (13) according to claim 5, wherein the frame structure (12, 19, 26) is of a rectangular or square or round or oval or triangular or polygonal shape.

7. Holding device according to one of claims 5 or 6, wherein it is designed to hold at least two or more cloths (17, 18, 27, 28).

8. Sports apparatus (11, 16, 25) with at least one component (1, 22) according to one of claims 1 to 4, or at least one holding device (13) according to one of claims 5 to 7, and at least one cloth (14, 17, 18, 27, 28) held stretched in one plane (15).

9. Sports apparatus (11, 16, 25) according to claim 8, wherein the plane (15) is aligned substantially horizontally, or forms an angle with the horizontal.

## Revendications

1. Composant (1, 22) pour un dispositif de maintien (13) pour le maintien d'au moins une étoffe (14, 17, 18, 27, 28) dans un état tendu dans un plan (15), qui comprend
au moins un élément de châssis (2, 23) qui est prévu pour au moins une partie (20, 21) d'une construction de châssis (12, 19, 26) du dispositif de maintien (13) ainsi que
au moins un élément à ressort (8) et au moins un élément de fixation (3, 24), sur lequel l'élément à ressort (8) est fixé, l'élément à ressort (8) exerçant, pendant le maintien de l'étoffe (14, 17, 18, 27, 28), une force de traction sur l'étoffe (14, 17, 18, 27, 28),
l'élément de fixation (3, 24) étant relié de manière solidaire avec des éléments de maintien (5) posés sur l'élément de châssis (2, 23), l'élément de châssis (2, 23) étant distant du plan (15) et l'élément à ressort (8) étant fixé à un endroit sur l'élément de fixation (3, 24) qui se trouve à l'intérieur de ce plan (15).

2. Composant (1) selon la revendication 1, dans lequel aussi bien l'élément de châssis (2) que l'élément de fixation (3) sont réalisés de manière allongée et sont globalement parallèles entre eux ou dans lequel l'élément de châssis (23) et/ou l'élément de fixation présente une forme d'arc de cercle.

3. Composant (1, 22) selon la revendication 1 ou 2, dans lequel l'élément de châssis (2, 23) et/ou l'élément de fixation (3, 24) sont constitués entièrement ou partiellement de métal ou de bois ou de matière plastique.

4. Composant (1, 22) selon l'une des revendications précédentes, dans lequel l'élément de fixation (3, 24) est conçu comme un câble métallique.

5. Dispositif de maintien (13) pour le maintien d'au moins une étoffe (14, 17, 18, 27, 28) dans un état tendu dans un plan (15) avec au moins un composant (1, 22) selon l'une des revendications précédentes, dont l'élément de châssis (2, 23) est prévu pour au moins une partie (20, 21) d'une construction de châssis (12, 19, 26) du dispositif de maintien (13).

6. Dispositif de maintien (13) selon la revendication 5, dans lequel la construction de châssis (12, 19, 26) présente une forme rectangulaire ou carrée ou ronde ou ovale ou triangulaire ou polygonale.

7. Dispositif de maintien selon l'une des revendications 5 ou 6, qui est conçu pour le maintien de deux étoffes (17, 18, 27, 28) ou plus.

8. Appareil de sport (11, 16, 25) avec au moins un composant (1, 22) selon l'une des revendications 1 à 4 ou avec au moins un dispositif de maintien (13) selon l'une des revendications 5 à 7 et au moins une étoffe (14, 17, 18, 27, 28) qui est maintenu dans un état tendu dans un plan (15).

9. Appareil de sport (11, 16, 25) selon la revendication 8, dans lequel le plan (15) est orienté globalement horizontalement ou forme un angle avec l'horizontale.
